# EUROPÄISCHE PATENTSCHRIFT

(11) **EP 2 483 913 B1**
(45) Veröffentlichungstag und Bekanntmachung des Hinweises auf die Patenterteilung: **26.02.2014**
(21) Anmeldenummer: 10751843.3
(22) Anmeldetag: 12.08.2010
(51) Int. Cl.: H01J 61/34, H01J 61/54

(54) **HOCHDRUCKENTLADUNGSLAMPE MIT ZÜNDHILFE**
HIGH PRESSURE DISCHARGE LAMP HAVING A STARTING AID
LAMPE À DÉCHARGE HAUTE PRESSION AVEC AIDE À L'AMORÇAGE

(30) Priorität: 30.09.2009 DE 202009013182 U
(43) Veröffentlichungstag der Anmeldung: 08.08.2012
(73) Patentinhaber: OSRAM GmbH, 80807 München (DE)
(72) Erfinder: BRAUNER, Thomas, 12159 Berlin (DE); FORNALSKI, Martin, 10533 Berlin (DE); KELLERER, Jürgen, 14089 Berlin (DE)
(86) Internationale Anmeldenummer: PCT/EP2010/061782
(87) Internationale Veröffentlichungsnummer: WO 2011/038975

(56) Entgegenhaltungen:
- US-A- 4 053 809
- US-A1- 2004 036 416
- US-A1- 2004 227 445
- US-A1- 2006 170 363

## Beschreibung

### Technisches Gebiet

Die Erfindung geht aus von einer Hochdruckentladungslampe gemäß dem Oberbegriff des Anspruchs 1. Derartige Lampen sind insbesondere Hochdruckentladungslampen für Allgemeinbeleuchtung oder für fotooptische Zwecke.

### Stand der Technik

Aus der US 6 268 698 ist eine Hochdruckentladungslampe mit Entladungsgefäß bekannt, bei der eine Zündhilfe von einem langen Gestelldraht ausgeht. Die Zündhilfe ist ein separates Bauteil, das sich in Höhe einer Kapillare in Richtung des Entladungsgefäßes erstreckt.
Nachteilig an einer derartigen Anordnung ist, dass die Zündhilfe aufwendig und kostenträchtig installiert werden muss. Aus der US2004/227445 ist eine Hochdruckentladungslampe bekannt, bei der eine Folie die Kapillare umschlingt. Dabei ist ein Ende der Folie mit einem Bügeldraht durch Schweißen verbunden. Ähnliches findet sich in der US 2004/036416. US 4 053 809 offenbart eine Hochdruckentladungslampe mit den Merkmalen des Oberbegriffs von Anspruch 1.

### Darstellung der Erfindung

Die Aufgabe der vorliegenden Erfindung ist es, eine Hochdruckentladungslampe bereitzustellen, deren Zündung mit einfachen kostengünstigen Mitteln sichergestellt ist. Erfindungsgemäß gilt dies für Metallhalogenidlampen, wobei das Material des Entladungsgefäßes Keramik ist.
Diese Aufgabe wird gelöst durch die kennzeichnenden Merkmale des Anspruchs 1.
Besonders vorteilhafte Ausgestaltungen finden sich in den abhängigen Ansprüchen.

Erfindungsgemäß wird jetzt ein separates Bauteil am Gestell verwendet, das sich in Richtung einer Kapillare erstreckt. Das Bauteil setzt an der langen Stromzuführung, dem sog. Bügeldraht des Gestells, an, und zwar bevorzugt in einem Bereich in der Nähe der Kapillare, insbesondere wo die Elektrode in der Kapillare sitzt, aber von der Wand der Kapillare beabstandet ist.

Mit zunehmender Lebensdauer steigt die notwendige Spannung zur Zündung von Hochdruckentladungslampen an. Dies kann dazu führen, dass alte Lampen an konventionellen Zündgeräten nicht mehr starten. Die Zündfähigkeit muss jedoch über die gesamte Lebensdauer gewährleistet sein, was durch die erfindungsgemäße Anordnung sichergestellt wird, ohne dass nennenswerte Zusatzkosten entstehen.

Bisher gab es dafür verschiedene Lösungsansätze.
a) Dem Brennerfüllgas wird ein radioaktives Gas, beispielsweise Kr85, beigemischt. Die Radioaktivität bewirkt eine Ionisierung des Füllgases, welche die Durchschlagsspannung herabsetzt und so die Zündfähigkeit sicherstellt. Jedoch wird der Gebrauch von Radioaktivität gesetzestechnisch zunehmend eingeschränkt.
b) Im Außenkolben wird ein sog. UV-Enhancer eingebaut. Dieser besteht aus einer miniaturisierten Entladungsröhre, die beim Anlegen der Zündspannung UV-Strahlung emittiert. Diese UV-Strahlung bewirkt ebenfalls eine Ionisierung des Brennerfüllgases und stellt so die Zündfähigkeit sicher, siehe EP-A 922296.
c) Vom Bügeldraht wird ein Draht um die Kapillare mit der gegenpoligen Elektrode gewickelt. Beim Anlegen der Zündspannung entsteht so im Bereich dieser Elektrode eine dielektrisch behinderte Entladung, welche das Brennerfüllgas ionisiert und die Zündspannung herabsetzt, siehe z.B. EP-A 967631.

Die jetzige Anordnung greift das Prinzip der dielektrisch behinderten Entladung auf, verbessert es jedoch entscheidend.

Der Bügeldraht ist so gestaltet, dass eine Zündhilfe von dort möglichst nahe zur Kapillare mit der gegenpoligen Elektrode verläuft bzw. diese berührt. Dort entsteht, ähnlich wie bei den unter c) genannten Drahtwicklungen, eine dielektrische behinderte Entladung, die das Füllgas im Brenner ionisiert und einen Durchschlag ermöglicht. Kennzeichnend für den Lösungsansatz ist, dass im Gegensatz zu bisherigen Lösungen die Zündhilfe ein plattenartiges Metallteil ist. Das Metallteil ist ein vorgebogenes Federteil, insbesondere eine Folie oder ein Blechteil. Eine typische Größe für Folie oder Blechteil ist ein Rechteck mit einer Abmessung von 1 mm x 10 mm.

Erfindungsgemäß wird an der Kapillare ein Metallteil, z.B. eine Metallfolie, bevorzugt aus Molybdän oder Wolfram, mechanisch aufgesteckt, welche die Kapillare mit der Elektrode mit dem entgegengesetzten Potential berührt. Dort entsteht, ähnlich wie bei den unter c) genannten Drahtwicklungen, eine dielektrische behinderte Entladung, die das Füllgas im Brenner ionisiert und einen Durchschlag ermöglicht.

Kennzeichnend für diesen Lösungsansatz ist die Verwendung einer flexiblen Folie, die aufgrund ihrer Nachgiebigkeit stets Kontakt mit der Kapillare des Entladungsgefäßes hat. Hierfür muss die Folie sehr dünn sein, auf jeden Fall dünner als 200 µm, bevorzugt zwischen 20 µm und 40 µm. Die Folie hat keine mechanische Stützwirkung. Sie überdeckt die Kapillare großflächig.

Die Folie kann die Kapillare partiell oder vollständig überdecken oder die Kapillare umschlingen. Bevorzugt ist eine möglichst einfache Geometrie, die die Herstellung nicht beeinträchtigt.

Die Folie wird am Bügeldraht entweder stoffschlüssig (z. B. durch Schweißverfahren) oder kraftschlüssig (z. B. durch Klemmen oder Krimpen) befestigt.

Die Zündhilfe weist bevorzugt einen geringsten Abstand zur gegenpoligen stromführenden Elektrode auf, wobei der Ort des geringsten Abstands möglichst in der Nähe des eigentlichen Entladungsgefäßes liegen sollte.

Es werden erfindungsgemäß keine radioaktiven Beimischungen mehr benötigt. Eine an der Kapillare geführte Folie ist bei einseitig gesockelten Lampen fertigungstechnisch sehr einfach zu realisieren und zwar wesentlich einfacher als eine Drahtumwicklung der Kapillare. Außerdem benötigt die Folie im Gegensatz zu UV-Enhancern kaum zusätzlichen Platz in Außenkolben. Das Risiko, dass die Zündhilfe aufgrund einer schlechten Fügeverbindung zum Bügeldraht während der Lebensdauer seine Funktionalität oder Lage verliert, ist praktisch nicht gegeben, da eine Folie relativ großflächig befestigt werden kann.

Eine an der Kapillare befestigte Folie ist bei einseitig gesockelten Lampen fertigungstechnisch sehr einfach zu realisieren; wesentlich einfacher als eine Drahtumwicklung der Kapillare. Außerdem benötigt diese Folie im Gegensatz zu UV-Enhancern keinen zusätzlichen Platz in Außenkolben.

Die Folie kann auch beschichtet oder dotiert sein.

Eine Folie kann gut geknickt werden und bleibt danach trotzdem formstabil. Sie kann jedoch auch durch geschickte geeignete Anordnung formstabil erhalten werden.

Der Bügeldraht und die Kapillare mit der gegenpoligen Elektrode werden insbesondere durch einen Metallclip verbunden. Dieser Clip bewirkt, wie oben erläutert, eine dielektrisch behinderte Entladung, die die Zündspannung herabsetzt. Der Clip besteht bevorzugt aus einer vorgebogenen Metallfolie. Die Form ist so gewählt, dass der Clip durch Vorspannung stabil eng auf der Kapillare und / oder dem Bügeldraht anliegt.

Es gibt verschiedene Möglichkeiten, den Clip anzubringen:
Erstes Ausführungsbeispiel: Der Clip wird auf die Kapillare aufgesteckt (Fig 1b-c), wo er durch seine Vorspannung stabil aufliegt. Dabei muss das vorgebogene Metallteil einen Durchmesser aufweisen, der kleiner ist als der Außendurchmesser der Kapillare. Der Durchmesser sollte 70% - 90% des Kapillardurchmessers betragen. Die Verbindung mit dem Bügeldraht muss auf andere Weise erfolgen, z.B. durch Schweißen oder Crimpen.

Zweites Ausführungsbeispiel: Der Clip wird auf den Bügeldraht aufgesteckt. Auch hier muss die Vorformung einen kleineren Durchmesser als der Bügeldraht aufweisen, idealer weise zwischen 70% und 90%. Der Clip muss an der Kapillare befestigt werden. Dies kann dadurch geschehen, dass die Metallfolien auf der dem Bügeldraht gegenüberliegenden Seite zusammengefügt werden, z.B. durch Schweißen oder Crimpen.

Der Clip kann durch jedes hitzebeständige und elektrisch leitfähige Material hergestellt werden. Erprobt ist die Herstellung aus Molybdän, auch andere Materialien wie verschiedene Stähle sind denkbar.

Spezielle Vorteile sind: Es werden keine radioaktiven Beimischungen mehr benötigt. Der Clip benötigt im Gegensatz zu UV-Enhancern keinen zusätzlichen Platz in Außenkolben. Die Realisierung der Fertigung ist sehr einfach, da im Fall von einseitigen Clips nur eine weitere Verbindung, z.B. Schweißpunkt, bei beidseitigen Clips keine weitere Verbindungstechnik benötigt wird. Der mechanische Kontakt ist durch die Vorspannung des Clips immer gegeben.

Anstatt dass der Clip mit dem Bügeldraht verschweißt wird, ist grundsätzlich auch jede andere Form der dauerhaften Fixierung möglich.

### Kurze Beschreibung der Zeichnungen

Im Folgenden soll die Erfindung anhand mehrerer Ausführungsbeispiele näher erläutert werden. Die Figuren zeigen:
- Fig. 1: eine Hochdruckentladungslampe mit Zündhilfe, erstes Ausführungsbeispiel in drei Details, siehe Figur 1a bis 1d;
- Fig. 2: eine Hochdruckentladungslampe mit Zündhilfe, zweites Ausführungsbeispiel in drei Details, siehe Figur 2a bis 2c;
- Fig. 3: eine Hochdruckentladungslampe mit Zündhilfe, in zwei Details, siehe Figur 3a bis 3b;
- Fig. 4: eine Hochdruckentladungslampe mit Zündhilfe, in zwei Details, siehe Figur 4a bis 4b.

### Bevorzugte Ausführungsform der Erfindung

Figur 1 zeigt den Aufbau einer Hochdruckentladungslampe 1 stark schematisiert. Gemäß Figur 1d besitzt sie ein Entladungsgefäß 2, das in einem Außenkolben 3 untergebracht sind. Die äußeren Zuführungen 4 des Entladungsgefäßes, die Elektroden im Innern kontaktieren, sind mit zwei Gestelldrähten 5 und 6 verbunden. Ein kurzer Gestelldraht 5 führt zu einer ersten Folie 7 in einer Quetschung 8 des Außenkolbens. Ein langer Gestelldraht 6, häufig Bügeldraht genannt, führt zu einer zweiten Folie 7 in der Quetschung 8. Das Entladungsgefäß 2 besitzt an seinen Enden jeweils eine Kapillare 10, wie an sich bekannt, sowie eine Füllung, die Metallhalogenide enthält, wie ebenfalls an sich bekannt. Dabei kann Hg enthalten sein, sowie Edelgas. Zwei Elektroden stehen sich im Innern des Entladungsgefäßes gegenüber, wie ebenfalls an sich bekannt, aber hier nicht dargestellt.

Der Bügeldraht 6 ist im wesentlichen parallel zur Achse A des Entladungsgefäßes an diesem entlanggeführt zur von der Quetschung 8 entfernten zweiten Kapillare 10. Dort ist er mit der Zuführung 4 verbunden.

Im Bereich der ersten Kapillare 10 ist in Richtung zum Bügeldraht hin eine Folie 11 befestigt, die in etwa rechteckig ausgeschnitten ist. Das Ende 12 der Folie reicht bis zum Bügeldraht 6 und kann dort etwas überstehen.

Im Detail zeigt Figur 1a die vorgebogene Folie 69 vor dem Befestigen am Entladungsgefäß. Sie hat eine Form ähnlich einer Briefklammer mit einem zentralen Teilkreisbogen 70, der einen Umfang von mehr als 270° umschließt. An das Bogenteil 70 schließen sich zwei zunächst noch freie Schenkel 71 an, die leicht voneinander abgespreizt sind. Diese Schenkel sind so lang, dass sie den Abstand zwischen Kapillare und Bügeldraht überbrücken.

Figur 1b zeigt ein Detail des Gestells mit der Kapillare 10. Die Folie 69 ist auf die Kapillare 10 aufgeschoben, so dass das Bogenteil 70 die Kapillare 10 umfasst. Die freien Schenkel zeigen grob in Richtung Bügeldraht, wobei dieser in der Mitte zwischen den Schenkeln sitzt.

Figur 1c zeigt, dass die freien Schenkel 71 anschließend am Bügeldraht 6 fixiert werden. Sie werden zusammengedrückt und am Bügeldraht 6 verschweißt, so dass die fertige fixierte Zündhilfe 11 entsteht.

In Figur 2 ist ein Ausführungsbeispiel gezeigt, das ähnlich wie in Figur 1 aufgebaut ist. Jedoch ist hier die Folie 69 nicht nach Art einer Briefklammer symmetrisch vorgebogen, sondern nach Art eines deutschen "ß" asymmetrisch einseitig gebogen. Die Folie 69 hat also ein gerades Schenkelteil 74, von dem tangential ein Bogenteil 75 abgebogen ist. Das Bogenteil ist kreisförmig zurückgeführt und dann in Richtung eines Schenkels 76 abgeknickt. Dieser ist gegenüber dem geraden Schenkelteil 74 leicht nach außen gespreizt, doch nahezu parallel zu diesem. Ähnlich wie in Figur 1 wird die Folie 69 auf die Kapillare aufgesetzt, so dass der Bügeldraht 6 zwischen den beiden Schenkeln 74 und 76 zu liegen kommt, siehe Figur 2b. Dann werden die beiden Schenkel 74 und 76 zusammengedrückt, so dass beide den Bügeldraht 6 von zwei Seiten berühren. Dann werden sie mit dem Bügeldraht 6 verschweißt, so dass die fertige Zündhilfe 11 entsteht.

Figur 3 zeigt ein weiteres, nicht zur beanspruchten Erfindung gehöriges Beispiel einer vorgebogenen Folie 80. Diese hat einen ebenen Grundkörper 79, der an beiden Enden eingerollt ist. An einem ersten Ende 81 ist ein erster Teilkreisbogen mit großem Radius vorgebogen. Dieser Radius ist dem Außendurchmesser der Kapillare angepasst. An einem zweiten Ende 82 ist ein zweiter Teilkreisbogen mit kleinerem Radius vorgebogen. Dieser Radius ist dem Bügeldraht-Durchmesser geeignet angepasst. Diese Folie 80 kann gleichzeitig an der Kapillare 10 und am Bügeldraht 6 eingehängt werden, siehe Figur 3b und dann anschließend am Bügeldraht 6 verschweißt werden. Ggf. reicht die rein mechanische Fixierung bereits aus, so dass ein Verschweißen nicht notwendig ist.

Figur 4 zeigt ein weiteres, nicht zur beanspruchten Erfindung gehöriges, Beispiel einer vorgebogenen Folie 80. Dabei ist die Grundstruktur der Folie, siehe Figur 4a, ähnlich wie in Figur 3. Jedoch ist der eigentlich Folienkörper nicht ausschließlich eine ebene Fläche 85 wie in Figur 3, sondern ein beträchtlicher Teil 86, bevorzugt 20 bis 80 % der Länge des Grundkörpers 79, ist ziehharmonikartig gewellt. Der Grundkörper 79 ist wieder an beiden Enden eingerollt. An einem ersten Ende 81 ist ein erster Teilkreisbogen mit großem Radius vorgebogen. Dieser Radius ist dem Außendurchmesser der Kapillare angepasst. An einem zweiten Ende 82 ist ein zweiter Teilkreisbogen mit kleinerem Radius vorgebogen. Dieser Radius ist dem Bügeldraht-Durchmesser geeignet angepasst. Diese Folie 80 kann gleichzeitig an der Kapillare 10 und am Bügeldraht 6 eingehängt werden, siehe Figur 4b, und dann ggf. anschließend am Bügeldraht verschweißt werden.

## Patentansprüche

1. Hochdruckentladungslampe (1) mit Zündhilfe und Längsachse (A), mit einem Entladungsgefäß (2) und einem Außenkolben (3), in dem das Entladungsgefäß (2) untergebracht ist, wobei das Entladungsgefäß zwei Enden mit Kapillaren (10) aufweist, in denen Elektroden befestigt sind, wobei ein Gestell mit Bügeldraht (6) das Entladungsgefäß in dem Außenkolben haltert, wobei der Bügeldraht (6) zur Kapillare der gegenpoligen, nicht mit ihm verbundenen, Elektrode hin eine Zündhilfe (69) aufweist, die als plattenartiges Metallteil konzipiert ist, wobei das plattenartige Metallteil rein mechanisch zumindest an der Kapillare befestigt ist, wobei die Ebene des plattenartigen Metallteils achsparallel angeordnet ist, wobei das Metallteil ein vorgebogenes Federteil ist und einen Teilkreisbogen (70; 75) als Mittelteil aufweist, so dass das Federteil auf die Kapillare aufgeschoben ist und die Kapillare umfasst, **dadurch gekennzeichnet, dass** zwei Schenkel (71; 74, 76) des Metallteils mit freien Enden (12) sich vom Mittelteil aus mindestens bis zu gegenüberliegenden Seiten des Bügeldrahts erstrecken und dort mit dem Bügeldraht (6) verbunden sind, und dass das Entladungsgefäß (2) keramisch ist.

2. Hochdruckentladungslampe nach Anspruch 1, weiter **dadurch gekennzeichnet, dass** zumindest ein Ende der Zündhilfe mit dem Bügeldraht durch Schweißen verbunden ist.

3. Hochdruckentladungslampe nach Anspruch 1, weiter **dadurch gekennzeichnet, dass** die Zündhilfe (69) nach Art einer Briefklammer symmetrisch gestaltet ist.

4. Hochdruckentladungslampe nach Anspruch 1, weiter **dadurch gekennzeichnet, dass** die Zündhilfe (69) asymmetrisch gestaltet ist und einen Teilkreisbogen (75) als Mittelteil aufweist, der tangential an einem geraden ersten Schenkel (74) ansetzt, während der zweite Schenkel (76) abgewinkelt ist.

5. Hochdruckentladungslampe nach Anspruch 1, weiter **dadurch gekennzeichnet, dass** das Entladungsgefäß eine Metallhalogenidfüllung aufweist.

## Claims

1. High-pressure discharge lamp (1) comprising a starting aid and a longitudinal axis (A), comprising a discharge vessel (2) and an outer bulb (3), in which the discharge vessel (2) is accommodated, wherein the discharge vessel has two ends with capillaries (10), in which electrodes are fastened, wherein a frame with bow-shaped wire (6) holds the discharge vessel in the outer bulb, wherein the bow-shaped wire (6) has a starting aid (69) towards the capillary of the opposite-pole electrode, which is not connected thereto, said starting aid being in the form of a plate-like metal part, wherein the plate-like metal part is fastened purely mechanically at least on the capillary, wherein the plane of the plate-like metal part is arranged axially parallel, wherein the metal part is a pre-bent spring part and has a partial circular arc (70; 75) as central part, with the result that the spring part is pushed onto the capillary and surrounds the capillary, **characterized in that** two limbs (71; 74, 76) of the metal part with free ends (12) extend from the central part at least as far as the opposite sides of the bow-shaped wire and are connected there to the bow-shaped wire (6), and **in that** the discharge vessel (2) is ceramic.

2. High-pressure discharge lamp according to Claim 1, further **characterized in that** at least one end of the starting aid is connected to the bow-shaped wire by means of welding.

3. High-pressure discharge lamp according to Claim 1, further **characterized in that** the starting aid (69) is configured to be symmetrical in the manner of a letter clip.

4. High-pressure discharge lamp according to Claim 1, further **characterized in that** the starting aid (69) is configured to be asymmetrical and has a partial circular arc (75) as central part, which rests tangentially on a straight first limb (74), while the second limb (76) is bent back.

5. High-pressure discharge lamp according to Claim 1, further **characterized in that** the discharge vessel has a metal halide fill.

## Revendications

1. Lampe à décharge haute pression (1) avec aide à l'amorçage et axe longitudinal (A), comprenant une enceinte de décharge (2) et une ampoule extérieure (3) dans laquelle l'enceinte de décharge (2) est logée, l'enceinte de décharge présentant deux extrémités avec des tubes capillaires (10) dans lesquels des électrodes sont fixées, un support avec un fil de traverse (6) maintenant l'enceinte de décharge dans l'ampoule extérieure, le fil de traverse (6) présentant, vers le tube capillaire de l'électrode du pôle opposé, qui n'est pas reliée à lui, une aide à l'amorçage (69) qui est conçue en tant que pièce métallique similaire à une plaque, la pièce métallique similaire à une plaque étant fixée au moins sur le tube capillaire de manière purement mécanique, le plan de la pièce métallique similaire à une plaque étant parallèle à l'axe, la pièce métallique étant un élément élastique préalablement plié et présentant comme partie centrale un arc de cercle partiel (70; 75), de manière à ce que l'élément élastique soit poussé sur le tube capillaire et entoure le tube capillaire, **caractérisée en ce que** deux branches (71; 74, 76) de la pièce métallique pourvues d'extrémités libres (12) s'étendent de la partie centrale au moins jusqu'aux côtés du fil de traverse situés face à elles et sont reliées à cet endroit avec le fil de traverse, et **en ce que** l'enceinte de décharge (2) est en céramique.

2. Lampe à décharge haute pression selon la revendication 1, **caractérisée, en outre, en ce qu'**au moins une extrémité de l'aide à l'amorçage est reliée au fil de traverse par une soudure.

3. Lampe à décharge haute pression selon la revendication 1, **caractérisée, en outre, en ce que** l'aide à l'amorçage (69) a une forme symétrique à la manière d'un attache-feuille.

4. Lampe à décharge haute pression selon la revendication 1, **caractérisée, en outre, en ce que** l'aide à l'amorçage (69) a une forme asymétrique et présente comme partie centrale un arc de cercle partiel (75) qui prolonge tangentiellement une première branche rectiligne (74), tandis que la seconde branche (76) est pliée.

5. Lampe à décharge haute pression selon la revendication 1, **caractérisée, en outre, en ce que** l'enceinte de décharge a un remplissage d'halogénure métallique.
